# FASCICULE DE BREVET EUROPEEN

(11) **EP 4 336 274 B1**
(45) Date de publication et mention de la délivrance du brevet: **28.05.2025**
(21) Numéro de dépôt: 23193013.2
(22) Date de dépôt: 23.08.2023
(51) Int. Cl.: G04B 19/04, G04B 13/00

(54) **MECANISME D'ACTIONNEMENT POUR UNE AIGUILLE D'AFFICHAGE FLEXIBLE**
BETÄTIGUNGSMECHANISMUS FÜR EINE FLEXIBLE ANZEIGENADEL
ACTUATION MECHANISM FOR A FLEXIBLE DISPLAY NEEDLE

(30) Priorité: 08.09.2022 EP 22194637
(43) Date de publication de la demande: 13.03.2024
(73) Titulaire: Montres Breguet S.A., 1344 L'Abbaye (CH)
(72) Inventeur: MATTHEY-DE-L'ENDROIT, Lionel, 1176 St-Livres (CH); STRANCZL, Marc, 1260 Nyon (CH)
(74) Mandataire: ICB SA

(56) Documents cités:
- EP-A1- 2 863 274
- EP-B1- 2 498 145

## Description

### Domaine technique de l'invention

La présente invention concerne un mécanisme d'actionnement pour une aiguille d'affichage flexible.

### Arrière-plan technologique

La présente invention s'intéresse aux aiguilles d'affichage flexibles. De telles aiguilles, déjà connues dans l'état de la technique, comprennent un premier canon d'entraînement relié à une première extrémité d'un premier bras flexible, et un second canon d'entraînement relié à une première extrémité d'un second bras flexible. A leur seconde extrémité, les premier et second bras flexibles sont reliés entre eux par une pointe. Dans un état libre non contraint de l'aiguille d'affichage flexible, les premier et second canons d'entraînement sont distants l'un de l'autre. Inversement, une position de service dans laquelle l'aiguille d'affichage flexible présente une forme et une longueur définies est une position contrainte dans laquelle le premier canon d'entraînement et le second canon d'entraînement sont agencés de manière coaxiale autour d'un même axe de rotation. Dans cette position contrainte, le premier canon d'entraînement est monté avec un premier angle de précontrainte défini, et le second canon d'entraînement est monté avec un second angle de précontrainte défini de sens opposé à celui du premier canon d'entraînement. L'aiguille d'affichage flexible est agencée de façon à changer de forme et de longueur d'une façon voulue lorsque la position angulaire du second canon d'entraînement varie par rapport à la position angulaire du premier canon d'entraînement par pivotement autour de l'axe de rotation. A cette fin, le premier bras flexible de l'aiguille d'affichage flexible effectue une rotation angulaire θ1 qui est appliquée par un mouvement d'horlogerie à l'aiguille d'affichage flexible pour afficher l'information. Pour le second bras flexible, la rotation angulaire θ1 appliquée par le mouvement d'horlogerie à l'aiguille d'affichage flexible étant modulée d'un angle de rotation φ par un mécanisme d'actionnement, cet angle de rotation φ, appliqué au second bras flexibles de l'aiguille d'affichage flexible, détermine la rotation et le changement de forme et de longueur de l'aiguille d'affichage flexible.

Des mécanismes d'actionnement d'une aiguille d'affichage flexible à longueur variable sont déjà connus dans l'état de la technique. Ces différents mécanismes d'actionnement reposent tous sur le même principe de fonctionnement : une rotation angulaire θ1, appliquée à une entrée du mécanisme d'actionnement par le mouvement horloger, est modulée d'un angle de rotation φ par ce mécanisme d'actionnement, cet angle de rotation φ, appliqué avec un sens opposé aux premier et second bras flexibles de l'aiguille d'affichage flexible, déterminant la rotation et le changement de forme et de longueur de l'aiguille d'affichage flexible.

Le document EP 2 863 274 A1 divulgue une aiguille élastique d'horlogerie, comportant un premier canon d'entraînement solidaire d'une lame flexible.

Cette aiguille élastique est monobloc et ladite lame flexible comporte au moins un premier segment flexible entre ledit premier canon et un premier sommet, ledit premier sommet étant à une distance variable dudit premier canon en fonction d'efforts appliqués à ladite lame flexible.

Ce document divulgue aussi un mécanisme d'affichage d'horlogerie comportant une telle aiguille élastique : il comporte des premiers moyens d'entraînement dudit premier canon de ladite aiguille élastique autour d'un axe de pivotement, et des seconds moyens de mise sous contrainte de ladite aiguille élastique pour faire varier la position d'au moins un dit sommet de ladite aiguille élastique par rapport audit axe de pivotement.

Avec ces mécanismes d'entraînement de l'art antérieur, les aiguilles d'affichage flexibles décrivent des trajectoires de formes diverses (circulaire, ovale, triangulaire etc.) sur un seul tour ; autrement dit, depuis un point de départ déterminé, les aiguilles d'affichage flexibles effectuent un tour complet en se déformant de la façon souhaitée, puis reviennent à leur point de départ et le processus recommence au début.

### Résumé de l'invention

La présente invention a pour but de procurer un mécanisme d'actionnement pour une aiguille d'affichage flexible permettant de varier les trajectoires décrites par une telle aiguille d'affichage flexible lorsqu'elle est entraînée par un tel mécanisme d'actionnement.

A cet effet, la présente invention concerne un mécanisme d'actionnement d'une aiguille d'affichage flexible comprenant un premier canon d'entraînement relié à une première extrémité d'un premier bras flexible, et un second canon d'entraînement relié à une première extrémité d'un second bras flexible, les premier et second bras flexibles étant reliés entre eux par une pointe à leur seconde extrémité, le premier canon étant monté avec un premier angle de précontrainte défini, et le second canon étant monté avec un second angle de précontrainte défini de sens opposé à celui du premier canon, de sorte que l'aiguille d'affichage flexible, élastiquement précontrainte, maintient constamment l'ensemble du mécanisme d'actionnement sous tension en régime de fonctionnement normal du mécanisme d'actionnement, le mécanisme d'actionnement comprenant une première chaussée sur laquelle est chassé le premier canon d'entraînement de l'aiguille d'affichage flexible, cette première chaussée étant entraînée par un mouvement d'horlogerie, cette première chaussée entraînant un mobile intermédiaire qui à son tour entraîne une seconde chaussée sur laquelle est chassé le second canon d'entraînement, l'aiguille d'affichage flexible se déplaçant entre une position initiale et une position finale dans laquelle elle effectue un saut pour revenir à sa position initiale, l'aiguille d'affichage flexible changeant de forme et de longueur d'une façon voulue durant ce déplacement, ce qui induit une tension élastique supplémentaire induite par le changement de position angulaire du second canon d'entraînement par rapport au premier canon d'entraînement qui vient s'ajouter à la tension élastique induite par le montage des premier et second canons d'entraînement sur les première et seconde chaussées respectives, la liaison cinématique entre le mobile intermédiaire et la seconde chaussée étant momentanément interrompue au moment où l'aiguille d'affichage flexible effectue son saut, la seconde chaussée se retrouvant alors temporairement libre de tourner sur elle-même, déconnectée du reste du mécanisme d'actionnement, de sorte que la tension élastique supplémentaire se relâche, ce qui provoque le pivotement de la seconde chaussée, les première et seconde chaussées se retrouvant alors en prise directe via la goupille qui positionne précisément la seconde chaussée par rapport à la première chaussée 14 de manière à ce que la première chaussée entraîne non seulement la seconde chaussée, mais également le mobile intermédiaire jusqu'à un moment où la seconde chaussée se retrouve à nouveau en prise avec le mobile intermédiaire. La position de la goupille permet de s'assurer que la reprise de l'entraînement se fait correctement en évitant un blocage pointe sur pointe.

Selon des modes particuliers d'exécution de l'invention :
- le mobile intermédiaire comprend une première et une seconde roue intermédiaire, la seconde roue intermédiaire étant couplée en rotation avec la première roue intermédiaire, la première chaussée entraînant la première roue intermédiaire, tandis que la seconde roue intermédiaire entraîne la seconde chaussée ;
- la seconde chaussée est munie d'une goupille qui fait saillie dans une lumière découpée dans la planche de la première chaussée, la seconde roue intermédiaire présentant, en un endroit de son périmètre, un secteur dépourvu de dent ;
- la lumière, en forme d'arc de cercle centré sur le centre de la première chaussée, est délimitée à ses deux extrémités par un premier et un second fond ;
- la lumière s'étend sur un secteur angulaire déterminé par le changement de forme et de longueur voulu pour l'aiguille d'affichage flexible auquel il faut ajouter un secteur angulaire supplémentaire pour tenir compte de l'encombrement de la goupille ;
- l'angle α_{Aig} formé par la bissectrice des premier et second bras flexibles qui s'étend entre un axe de rotation de rotation du premier et du second canon d'entraînement et la pointe de l'aiguille d'affichage flexible, avec la direction de la bissectrice dans la position initiale de l'aiguille d'affichage flexible est donné par : ${α}_{Aig} = \frac{θ 1 ⋅ \left(1+i\right)}{2}$ avec
   - θ1 la rotation angulaire appliquée par le mouvement d'horlogerie au premier bras flexible de l'aiguille d'affichage flexible depuis sa position initiale ;
   - i le rapport d'engrenage entre les premier et second bras flexibles de l'aiguille d'affichage flexible.

Grâce à ces caractéristiques, la présente invention procure un mécanisme d'actionnement agencé de façon à entraîner une aiguille d'affichage flexible par exemple sur deux tours complets, le second tour présentant une géométrie différente du premier. Depuis un point de départ initial déterminé, l'aiguille d'affichage flexible effectue un premier tour, puis un second tour à la suite du premier avant de revenir à son point de départ initial et de répéter à nouveau la trajectoire. Le mécanisme d'actionnement selon l'invention se distingue également par sa simplicité et son faible encombrement en hauteur.

Selon des modes particuliers de mise en œuvre de l'invention, le mécanisme d'actionnement comprend un embrayage à friction destiné à être agencé entre un mécanisme de mise à l'heure apte à être commandé par une couronne, et la première chaussée, le mécanisme de mise à l'heure et la couronne étant compris par le mouvement horloger, l'embrayage à friction étant configuré de sorte que, lorsque la couronne occupe une position de mise à l'heure et est sollicitée de sorte à déplacer l'aiguille d'affichage flexible dans le sens horaire, il transmette un couple à la première chaussée afin d'entraîner ladite aiguille d'affichage flexible dans le sens horaire.

Selon des modes particuliers de mise en œuvre de l'invention, l'embrayage à friction est configuré de sorte que, lorsque la couronne est sollicitée, quand elle est en position de mise à l'heure, pour déplacer l'aiguille d'affichage flexible dans le sens antihoraire, il glisse lorsqu'il est soumis à un couple supérieur à un seuil prédéfini.

Selon des modes particuliers de mise en œuvre, les première et seconde chaussées se retrouvent en prise directe via la goupille qui positionne précisément la seconde chaussée par rapport à la première chaussée de manière à ce que la première chaussée entraîne non seulement la seconde chaussée, mais également le mobile intermédiaire jusqu'à un moment où la seconde chaussée se retrouve à nouveau en prise avec le mobile intermédiaire, la position de la goupille permettant de s'assurer que la reprise de l'entraînement se fait correctement en évitant un blocage pointe sur pointe.

### Brève description des figures

D'autres caractéristiques et avantages de la présente invention ressortiront plus clairement de la description détaillée qui suit d'un mode de réalisation du dispositif d'actionnement selon l'invention, cet exemple étant donné à titre purement illustratif et non limitatif seulement en liaison avec le dessin annexé sur lequel :
- la figure 1 est une vue en plan d'une aiguille d'affichage flexible prévue pour être entraînée par un mécanisme d'actionnement conforme à l'invention ;
- la figure 2 est une vue en perspective et en éclaté du mécanisme d'actionnement selon l'invention ;
- la figure 3 est une vue partielle en plan du mécanisme d'actionnement selon l'invention en mode de fonctionnement standard dans lequel se crée un déphasage entre les premier et second bras flexibles de l'aiguille d'affichage flexible ;
- la figure 4 est une vue partielle en plan qui illustre la situation du mécanisme d'actionnement selon l'invention juste au moment qui précède le saut de l'aiguille d'affichage flexible et où le déphasage entre les premier et second bras flexibles de cette aiguille d'affichage flexible est maximal, la seconde chaussée étant encore en prise avec la seconde roue intermédiaire par une dernière dent de cette seconde roue intermédiaire qui précède le secteur dépourvu de dent ;
- la figure 5 est une vue partielle en plan qui illustre la situation du mécanisme d'actionnement selon l'invention juste après que l'aiguille d'affichage flexible ait effectué son saut et que le déphasage entre les premier et second bras flexibles est nul, la seconde chaussée n'étant toujours pas en prise avec la seconde roue intermédiaire, mais étant en prise directe avec la première chaussée via une goupille ;
- la figure 6 est une vue de détail à plus grande échelle de la figure 5 ;
- la figure 7 est une vue de détail à plus grande échelle de la figure 3 ;
- les figures 8, 9 et 10 illustrent différents types de trajectoires envisageables pour l'aiguille d'affichage flexible entraînée par le mécanisme d'actionnement selon l'invention ;
- la figure 11 représente un schéma fonctionnel du mécanisme d'actionnement selon l'invention, dans lequel une couronne est sollicitée pour déplacer l'aiguille d'affichage flexible dans le sens horaire ;
- la figure 12 est analogue à la figure 11 à la différence près que la couronne est sollicitée pour déplacer l'aiguille d'affichage flexible dans le sens antihoraire.

### Description détaillée de l'invention

La présente invention procède de l'idée générale inventive qui consiste à procurer, dans un mouvement d'horlogerie, un mécanisme d'actionnement pour une aiguille d'affichage flexible permettant de varier les trajectoires décrites par une telle aiguille d'affichage flexible. Plus précisément, le mécanisme d'actionnement selon l'invention est conçu pour entraîner une aiguille d'affichage flexible de façon que cette aiguille d'affichage flexible, partant d'un point de départ initial, effectue successivement un premier, puis un second tour dont la géométrie diffère du premier tour, avant de revenir à son point de départ initial depuis la fin de son second tour et de répéter à nouveau la même trajectoire. L'un des intérêts de la présente invention réside dans le fait de pouvoir afficher des domaines de valeurs différents de la grandeur affichée sur chacun des premier et second tours. Le mécanisme d'actionnement selon l'invention s'avère également très simple et prend peu de place en hauteur.

La forme d'exécution du mécanisme d'actionnement selon l'invention qui va être décrite ci-après à titre d'exemple non limitatif seulement peut permettre l'affichage d'une indication horaire sur 24 heures. Un exemple typique concerne l'affichage de l'heure courante pour lequel on peut ainsi afficher la tranche minuit-midi sur le premier tour, et la tranche midi-minuit sur le second tour.

Désignée dans son ensemble par la référence numérique générale 1, une aiguille d'affichage flexible apte à être entraînée par un mécanisme d'actionnement conforme à l'invention est illustrée à la figure 1. Cette aiguille d'affichage flexible 1 comprend un premier canon d'entraînement 2 relié à une première extrémité d'un premier bras flexible 4, et un second canon d'entraînement 6 relié à une première extrémité d'un second bras flexible 8. A leur seconde extrémité, les premier et second bras flexibles 4 et 8 sont reliés entre eux par une pointe 10. Dans un état libre non contraint de l'aiguille d'affichage flexible 1 illustré à la figure 1, les premier et second canons d'entraînement 2, 6 sont distants l'un de l'autre.

Inversement, une position de service dans laquelle l'aiguille d'affichage flexible 1 présente une forme et une longueur définies est une position contrainte dans laquelle le premier canon d'entraînement 2 et le second canon d'entraînement 6 sont agencés de manière coaxiale autour d'un axe de rotation D (voir figure 2). Dans cette position contrainte, le premier canon d'entraînement 2 est monté avec un premier angle de précontrainte défini, et le second canon d'entraînement 6 est monté avec un second angle de précontrainte défini de sens opposé à celui du premier canon d'entraînement 2. Comme on le comprendra mieux à la lecture de ce qui suit, l'aiguille d'affichage flexible 1 est agencée de façon à changer de forme et de longueur d'une façon voulue lorsque la position angulaire du second canon d'entraînement 6 varie par rapport à la position angulaire du premier canon d'entraînement 2 par pivotement autour de l'axe de rotation D.

Désigné dans son ensemble par la référence numérique générale 12, une forme d'exécution d'un mécanisme d'actionnement de l'aiguille d'affichage flexible 1 conforme à l'invention est illustré à la figure 2. Ce mécanisme d'actionnement 12 comprend une première chaussée 14 sur un axe 15 de laquelle est chassé le premier canon d'entraînement 2 de l'aiguille d'affichage flexible 1. Cette première chaussée 14 est entraînée par un mouvement d'horlogerie (non représenté), par exemple dans le sens horaire. L'entraînement de la première chaussée 14 par le mouvement d'horlogerie peut se faire de façon directe ou avec interposition d'un train d'engrenages.

La première chaussée 14 joue donc un rôle moteur dans le fonctionnement du mécanisme d'actionnement 12. Plus précisément, cette première chaussée 14 entraîne une première roue intermédiaire 16 d'un mobile intermédiaire 18 en sens antihoraire. Ce mobile intermédiaire 18 comprend également une seconde roue intermédiaire 20 couplée en rotation avec la première roue intermédiaire 16 et qui tourne donc elle aussi en sens antihoraire. Finalement, le mécanisme d'actionnement 12 comprend une seconde chaussée 22 entraînée en rotation dans le sens horaire par la seconde roue intermédiaire 20. Cette seconde chaussée 22, montée libre en rotation sur l'axe 15 de la première chaussée 14, comprend un axe 24 sur lequel est chassé le second canon d'entraînement 6. On comprendra que l'engrènement entre les première et seconde chaussées 14, 22 d'une part, et le mobile intermédiaire 18 d'autre part, peut se faire directement ou par le biais de pignons et de roues supplémentaires.

Le mécanisme d'actionnement 12 se caractérise également en ce que la seconde chaussée 22 est munie d'une goupille 26 qui fait saillie dans une lumière 28 découpée dans la planche de la première chaussée 14. Cette lumière 28, en forme d'arc de cercle centré sur le centre de la première chaussée 14, est délimitée à ses deux extrémités par un premier et un second fond 30 et 32 respectivement et s'étend sur un secteur angulaire de 162.5° dans l'exemple non limitatif illustré au dessin. Cette valeur du secteur angulaire est déterminée par le changement de forme et de longueur voulu pour l'aiguille d'affichage flexible 1 auquel il faut ajouter un secteur angulaire supplémentaire pour tenir compte de l'encombrement de la goupille 26, par exemple 20°, ainsi qu'une marge de sécurité, typiquement de 2.5°. On voit également au dessin que la seconde roue intermédiaire 20 présente, en un endroit de son périmètre, un secteur 34 dépourvu de dent. Le rôle de ces différents éléments sera détaillé ci-après.

A titre d'exemple illustratif seulement, supposons maintenant que la première chaussée 14 est entraînée par le mouvement d'horlogerie dans le sens horaire à raison d'un tour par jour. A son tour, la première chaussée 14, en prise avec la première roue intermédiaire 16, entraîne cette dernière en rotation dans le sens antihoraire, ce qui entraîne la rotation de la seconde roue intermédiaire 20 dans le sens antihoraire également. Finalement, la seconde roue intermédiaire 20 entraîne la seconde chaussée 22 dans le sens horaire.

En raison des rapports d'engrenages entre les première et seconde chaussées 14, 22 et les première et seconde roues intermédiaires 16, 20 qui ont été choisis ici pour illustrer le mécanisme d'actionnement 12 selon l'invention, la seconde chaussée 22 effectue moins d'un tour par jour (0.799). Ceci a pour effet que les premier et second bras flexibles 4, 8 de l'aiguille d'affichage flexible 1 s'écartent l'un de l'autre, tandis que la goupille 26 commence à se déplacer dans la lumière 28. La distance angulaire φ qui sépare la goupille 26 du premier fond 30 représente le déphasage appliqué aux premier et second bras flexibles 4, 8 de l'aiguille d'affichage flexible 1 par le mécanisme d'actionnement 12 actionné par le mouvement d'horlogerie (voir figure 3). On prendra soin de noter qu'en régime de fonctionnement normal du mécanisme d'actionnement 12, c'est-à-dire lorsque le secteur 34 dépourvu de dent de la seconde roue intermédiaire 20 n'est pas en regard de la seconde chaussée 22, autrement dit lorsque la seconde roue intermédiaire 20 et la seconde chaussée 22 sont en prise, l'aiguille d'affichage flexible 1, élastiquement précontrainte, maintient constamment l'ensemble du mécanisme d'actionnement 12 sous tension, grâce à quoi la seconde chaussée 22 est maintenue en position. En effet, le montage sous contrainte de l'aiguille d'affichage flexible 1 induit dans celle-ci une tension élastique qui tend à rapprocher ses bras flexibles 4, 8 l'un de l'autre. A cette tension élastique induite par le montage sous contrainte de l'aiguille d'affichage flexible 1 vient s'ajouter une tension élastique supplémentaire induite par le changement de forme et de longueur de l'aiguille d'affichage flexible 1 sous l'effet de la variation de la position angulaire du second canon d'entraînement 6 par rapport à la position angulaire du premier canon d'entraînement 2 par pivotement autour de l'axe de rotation D.

Lorsque, à la fin du second tour de l'aiguille d'affichage flexible 1, le secteur 34 dépourvu de dent de la seconde roue intermédiaire 20 arrive en regard de la seconde chaussée 22 comme illustré à la figure 4, cette seconde chaussée 22 va se retrouver temporairement libre de tourner sur elle-même, déconnectée du reste du mécanisme d'actionnement 12. En effet, comme visible à la figure 4 qui illustre la situation du mécanisme d'actionnement 12 juste avant le saut de l'aiguille d'affichage flexible 1, la seconde chaussée 22 qui tend à vouloir tourner dans le sens horaire pour rattraper le déphasage φ qui la sépare de la première chaussée 14 est encore en prise avec la seconde roue intermédiaire 20 par une dernière dent A. Par la suite, la seconde roue intermédiaire 20 continue de tourner dans le sens antihoraire jusqu'à temps que la dernière dent A par laquelle la seconde chaussée 22 était encore en prise avec la seconde roue intermédiaire 20 s'efface et que le secteur 34 dépourvu de dent de cette seconde roue intermédiaire 20 se retrouve en regard de la seconde chaussée 22. Ceci a pour conséquence immédiate que la tension élastique supplémentaire induite par le changement de position angulaire du second canon d'entraînement 6 par rapport au premier canon d'entraînement 2 se relâche, ce qui provoque la détente du second bras flexible 8 et le pivotement de la seconde chaussée 22 dans le sens horaire. La seconde chaussée 22 rattrape ainsi le déphasage φ qui la séparait de la première chaussée 14 et qui avait atteint 140° à la fin du second tour de l'aiguille d'affichage flexible 1. En effet, la lumière s'étend sur 162.5°, mais la seconde chaussée 22 ne tourne que de 140°. Au cours de ce rattrapage, la goupille 26 vient buter contre le fond 30 de la lumière 28 et le déphasage φ entre les première et seconde chaussées 14 ,22 est annulé (voir figure 5). Après ce saut, le secteur 34 dépourvu de dent de la seconde roue intermédiaire 20 se trouve toujours en regard de la seconde chaussée 22 qui est donc toujours libre. Cependant, la tension élastique à laquelle est soumise l'aiguille d'affichage flexible 1 maintient la goupille 26 en fond 30 de la lumière 28, de sorte que les première et seconde chaussées 14, 22 sont couplées en rotation. Toujours entraînée par le mouvement d'horlogerie, la première chaussée 14 tourne et entraîne à son tour la seconde chaussée 22. Etant donné que ces première et seconde chaussées 14, 22 sont en prise directe et qu'il n'y a pas de rapport d'engrenage entre elles, ces deux chaussées 14, 22 tournent à la même vitesse. Par conséquent, lors de cette phase de fonctionnement du mécanisme d'actionnement 12, la trajectoire de l'aiguille d'affichage flexible 1 est circulaire.

Bien entendu, en tournant, la première chaussée 14 entraîne non seulement la seconde chaussée 22, mais également les première et seconde roues intermédiaires 16, 20. Arrive donc un moment où la seconde chaussée 22 se retrouve en prise avec la seconde roue intermédiaire 20. Un changement dans l'entraînement de la seconde chaussée 22 survient donc à ce moment-là : d'une prise directe avec la première chaussée 14, la seconde chaussée 22 se retrouve à nouveau entraînée de façon standard par la seconde roue intermédiaire 20.

Le réglage de la position de la goupille 26 est crucial car c'est lui qui permet d'assurer que, lors de la reprise de l'entraînement, la seconde chaussée 22 engrène avec la seconde roue intermédiaire 20 sans blocage de type pointe sur pointe.

Il est important de remarquer que c'est à la première chaussée 14 à laquelle est associé le premier bras flexible 4 de l'aiguille d'affichage flexible 1 qu'est appliqué le couple moteur fourni par le mouvement d'horlogerie. De ce fait, en considérant la bissectrice des premier et second bras flexibles 4, 8 qui s'étend entre l'axe de rotation D du premier et du second canon d'entraînement 2 et 6, lorsqu'ils sont en position de service, et la pointe 10 de l'aiguille d'affichage flexible 1, l'angle α_{Aig} formé par cette bissectrice avec la direction de la bissectrice dans la position initiale de l'aiguille d'affichage flexible 1 qui, dans l'exemple purement illustratif et non limitatif représenté au dessin, correspond à l'axe 6 heures-12 heures, ne coïncide pas exactement avec la rotation angulaire θ1 appliquée par le mouvement d'horlogerie au premier bras flexible 4 de l'aiguille d'affichage flexible 1. En d'autres termes, la relation mathématique reliant l'angle α_{Aig} et l'angle θ1 est donnée par : ${α}_{Aig} = \frac{θ 1 ⋅ \left(1+i\right)}{2}$ avec
- α_{Aig} l'angle formé par la bissectrice des premier et second bras flexibles qui s'étend entre l'axe de rotation D et la pointe de l'aiguille d'affichage flexible, avec la direction de la bissectrice dans la position initiale de l'aiguille d'affichage flexible ;
- θ1 la rotation angulaire appliquée par le mouvement d'horlogerie au premier bras flexible de l'aiguille d'affichage flexible depuis sa position initiale ;
- i le rapport d'engrenage entre les premier et second bras flexibles de l'aiguille d'affichage flexible (0.799 dans le cas présent).

Il va de soi que la présente invention n'est pas limitée au mode de réalisation qui vient d'être décrit et que diverses modifications et variantes simples peuvent être envisagées par l'homme du métier sans sortir du cadre de l'invention tel que défini par les revendications annexées.

Dans l'exemple décrit ci-dessus, depuis son point de départ jusqu'au moment où elle effectue son saut pour revenir à sa position initiale, la pointe 10 de l'aiguille d'affichage flexible 1 décrit une trajectoire en spirale sur deux tours (voir figure 8). Autrement dit, tandis que les première et seconde chaussées 14, 22 effectuent deux tours complets entre deux sauts consécutifs de l'aiguille d'affichage flexible 1, la seconde roue intermédiaire 20 effectue un tour complet étant donné que le retour de l'aiguille d'affichage flexible 1 vers sa position initiale survient lorsque le secteur 34 dépourvu de dent de la seconde roue intermédiaire 20 se retrouve en regard de la seconde chaussée 22.

Bien entendu, comme représenté à la figure 9, en adaptant le pas entre les spires et le nombre de spires, d'autres trajectoires de la pointe 10 de l'aiguille d'affichage flexible 1 peuvent être envisagées. De même, voir figure 10, le mécanisme d'actionnement 12 selon l'invention peut être agencé de façon que l'aiguille d'affichage flexible 1 effectue plusieurs sauts à chaque tour.

Du fait de la tension élastique de l'aiguille, toute tentative de déplacement de l'aiguille d'affichage flexible 1, lors d'une mise à l'heure, de sorte qu'elle réalise un saut pour passer de la position initiale à la position finale, c'est-à-dire pour réaliser le saut dans le sens antihoraire si l'on considère les figures 2 et 8, conduirait à un blocage du mécanisme d'actionnement 12 ou à une détérioration de ce dernier.

Pour se prémunir d'une telle situation le mécanisme d'actionnement 12 comprend un embrayage à friction 41 prévu pour être agencé entre la première chaussée 14 et un mécanisme de mise à l'heure 42 comprenant un rouage de mise à l'heure commandé par une couronne 43 de remontoir. Ces caractéristiques sont représentées schématiquement sur les figures 11 et 12.

Le mécanisme de mise à l'heure 42 et la couronne 43 sont compris dans le mouvement horloger dans lequel est destiné à être agencé le mécanisme d'actionnement 12 selon l'invention et sont connus en tant que tels de l'homme du métier.

De façon connue, la couronne 43 est apte à commander le mécanisme de mise à l'heure 42, c'est-à-dire à agir sur ce dernier, lorsqu'elle occupe une position de mise à l'heure.

Suite à la sollicitation de la couronne 43 alors qu'elle est en position de mise à l'heure, afin de déplacer l'aiguille d'affichage flexible 1 dans le sens horaire, l'embrayage à friction 41 est configuré de sorte à transmettre, jusqu'à la première chaussée 14, tout ou partie d'un couple auquel il est soumis par le mécanisme de mise à l'heure 42, afin d'entraîner l'aiguille d'affichage flexible 1 dans le sens horaire. Ce cas de figure est représenté sur la figure 11, dans laquelle la transmission de mouvement est symbolisée par les flèches en trait épais.

Lorsque la couronne 43 est sollicitée, quand elle est en position de mise à l'heure, de sorte à déplacer l'aiguille d'affichage flexible 1 dans le sens antihoraire, l'embrayage à friction 41 est configuré pour glisser lorsqu'il est soumis à un couple supérieur à un seuil prédéfini, de sorte à éviter la transmission, à la première chaussée 14, d'un couple trop élevé. Le couple atteint ce seuil prédéfini lorsque l'aiguille d'affichage flexible 1 occupe sa position initiale et que la couronne 43 est sollicitée de sorte à entraîner l'aiguille pour réaliser le saut vers sa position finale.

Ainsi, l'embrayage à friction 41 permet de transmettre un couple depuis la couronne 43 vers la première chaussée 14 de sorte à déplacer l'aiguille d'affichage flexible 1, dans le sens antihoraire, depuis sa position finale vers sa position initiale, mais interrompt cette transmission de couple lorsqu'elle occupe sa position initiale. Cette disposition permet donc d'éviter tout blocage ou toute casse du mécanisme d'actionnement 12 qui interviendrait si l'aiguille d'affichage flexible 1 réalisait une tentative de saut de sa position initiale vers sa position finale. Ce cas de figure est représenté sur la figure 12, dans laquelle les flèches en trait mince représentent la non transmission de mouvement.

L'embrayage à friction 41 peut être formé par tout embrayage connu de l'homme du métier, tel qu'un clinquant, un embrayage à bras, une roue d'entraînement à friction, etc., et est agencé dans le rouage de mise à l'heure. En particulier, l'embrayage à friction 41 est situé entre un pignon coulant et la première chaussée 14 et n'est donc pas actionné lors d'un remontage manuel du mouvement qui passe par un pignon de remontoir jusqu'à un rochet connus en tant que tels de l'homme du métier.

De façon bien connue de l'homme du métier, le mouvement d'horlogerie comporte également un embrayage de mise à l'heure, non représenté sur les figures, prévu pour être agencé entre la première chaussée 14 et un rouage de finissage. Un tel embrayage de mise à l'heure permet, lors de la mise à l'heure, de découpler, au-delà d'un certain seuil de couple, la première chaussée 14 et le rouage de finissage afin de ne pas détériorer le rouage de finissage ou un échappement cinématiquement lié au rouage de finissage.

### Nomenclature

1. Aiguille d'affichage flexible
2. Premier canon d'entraînement
4. Premier bras flexible
6. Second canon d'entraînement
8. Second bras flexible
10. Pointe
D Axe de rotation
12. Mécanisme d'actionnement
14. Première chaussée
15. Axe
16. Première roue intermédiaire
18. Mobile intermédiaire
20. Seconde roue intermédiaire
22. Seconde chaussée
24. Axe
26. Goupille
28. Lumière
30. Premier fond
32. Second fond
34. Secteur
41. Embrayage à friction
42. Mécanisme de mise à l'heure
43. Couronne

## Revendications

1. Mécanisme d'actionnement (12) d'une aiguille d'affichage flexible (1) comprenant un premier canon d'entraînement (2) relié à une première extrémité d'un premier bras flexible (4), et un second canon d'entraînement (6) relié à une première extrémité d'un second bras flexible (8), les premier et second bras flexibles (4, 8) étant reliés entre eux par une pointe (10) à leur seconde extrémité, le premier canon (2) étant monté avec un premier angle de précontrainte défini, et le second canon (6) étant monté avec un second angle de précontrainte défini de sens opposé à celui du premier canon (2), de sorte que l'aiguille d'affichage flexible (1), élastiquement précontrainte, maintient constamment l'ensemble du mécanisme d'actionnement (12) sous tension en régime de fonctionnement normal du mécanisme d'actionnement (12), le mécanisme d'actionnement (12) comprenant une première chaussée (14) sur laquelle est chassé le premier canon d'entraînement (2) de l'aiguille d'affichage flexible (1), cette première chaussée (14) étant entraînée par un mouvement d'horlogerie, cette première chaussée entraînant un mobile intermédiaire (18) qui à son tour entraîne une seconde chaussée (22) sur laquelle est chassé le second canon d'entraînement (6), l'aiguille d'affichage flexible (1) se déplaçant entre une position initiale et une position finale dans laquelle elle effectue un saut pour revenir à sa position initiale, l'aiguille d'affichage flexible (1) changeant de forme et de longueur d'une façon voulue au cours de ce déplacement, ce qui induit une tension élastique supplémentaire induite par le changement de position angulaire du second canon d'entraînement (6) par rapport au premier canon d'entraînement (2) qui vient s'ajouter à la tension élastique induite par le montage des premier et second canons d'entraînement (2, 6) sur les première et seconde chaussées (14, 22) respectives, la liaison cinématique entre le mobile intermédiaire (18) et la seconde chaussée (22) étant momentanément interrompue au moment où l'aiguille d'affichage flexible (1) effectue son saut, la seconde chaussée (22) se retrouvant alors temporairement libre de tourner sur elle-même, déconnectée du reste du mécanisme d'actionnement (12), de sorte que la tension élastique supplémentaire se relâche, ce qui provoque la détente du second bras flexible (8) et le pivotement de la seconde chaussée (22), les première et seconde chaussées (14, 22) se retrouvant alors en prise directe via une goupille (26) dans une lumière (28), la première chaussée (14) entraînant non seulement la seconde chaussée (22), mais également le mobile intermédiaire (18) jusqu'à un moment où la seconde chaussée (22) se retrouve à nouveau en prise avec le mobile intermédiaire (18).

2. Mécanisme d'actionnement selon la revendication 1, **caractérisé en ce que** le mobile intermédiaire (18) comprend une première et une seconde roue intermédiaire (16, 20), la seconde roue intermédiaire (20) étant couplée en rotation avec la première roue intermédiaire (16), la première chaussée (14) entraînant la première roue intermédiaire (16), tandis que la seconde roue intermédiaire (20) entraîne la seconde chaussée (22).

3. Mécanisme d'actionnement selon la revendication 2, **caractérisé en ce que** la seconde chaussée (22) est munie de la goupille (26) qui fait saillie dans la lumière (28) découpée dans la planche de la première chaussée (14), la seconde roue intermédiaire (20) présentant, en un endroit de son périmètre, un secteur (34) dépourvu de dent.

4. Mécanisme d'actionnement selon la revendication 3, **caractérisé en ce que** la lumière (28), en forme d'arc de cercle centré sur le centre de la première chaussée (14), est délimitée à ses deux extrémités par un premier et un second fond (30, 32).

5. Mécanisme d'actionnement selon la revendication 4, **caractérisé en ce que** la lumière (28) s'étend sur un secteur angulaire déterminé par le changement de forme et de longueur voulu pour l'aiguille d'affichage flexible (1) auquel il faut ajouter un secteur angulaire supplémentaire pour tenir compte de l'encombrement de la goupille (26).

6. Mécanisme d'actionnement selon l'une des revendications 3 à 5, **caractérisé en ce que** l'angle α_{Aig} formé par la bissectrice des premier et second bras flexibles (4, 8) qui s'étend entre un axe de rotation du premier et du second canon d'entraînement (2, 6) et la pointe (10) de l'aiguille d'affichage flexible (1), avec la direction de la bissectrice dans la position initiale de l'aiguille d'affichage flexible (1) est donné par : ${α}_{Aig} = \frac{θ 1 ⋅ \left(1+i\right)}{2}$ avec
- θ1 la rotation angulaire appliquée par le mouvement d'horlogerie au premier bras flexible (4) de l'aiguille d'affichage flexible (1) depuis sa position initiale ;
- i le rapport d'engrenage entre les premier et second bras flexibles (4, 8) de l'aiguille d'affichage flexible (1).

7. Mécanisme d'actionnement selon la revendication 1, **caractérisé en ce qu'**il comprend un embrayage à friction (41) destiné à être agencé entre un mécanisme de mise à l'heure (42) apte à être commandé par une couronne (43), et la première chaussée (14), le mécanisme de mise à l'heure (42) et la couronne (43) étant compris par le mouvement horloger, l'embrayage à friction (41) étant configuré de sorte que, lorsque la couronne (43) occupe une position de mise à l'heure et est sollicitée de sorte à déplacer l'aiguille d'affichage flexible (1) dans le sens horaire, il transmette un couple à la première chaussée (14) afin d'entraîner ladite aiguille d'affichage flexible (1) dans le sens horaire.

8. Mécanisme d'actionnement selon la revendication 7, **caractérisé en ce que** l'embrayage à friction (41) est configuré de sorte que, lorsque la couronne (43) est sollicitée, quand elle est en position de mise à l'heure, pour déplacer l'aiguille d'affichage flexible (1) dans le sens antihoraire, il glisse lorsqu'il est soumis à un couple supérieur à un seuil prédéfini.

9. Mécanisme d'actionnement selon la revendication 1, **caractérisé en ce que** les première et seconde chaussées (14, 22) se retrouvent en prise directe via la goupille (26) qui positionne précisément la seconde chaussée (22) par rapport à la première chaussée (14) de manière à ce que la première chaussée (14) entraîne non seulement la seconde chaussée (22), mais également le mobile intermédiaire (18) jusqu'à un moment où la seconde chaussée (22) se retrouve à nouveau en prise avec le mobile intermédiaire (18), la position de la goupille (26) permettant de s'assurer que la reprise de l'entraînement se fait correctement en évitant un blocage pointe sur pointe.

## Patentansprüche

1. Betätigungsmechanismus (12) eines flexiblen Anzeigezeigers (1), umfassend ein erstes Antriebsrohr (2), das mit einem ersten Ende eines ersten flexiblen Arms (4) verbunden ist, und ein zweites Antriebsrohr (6), das mit einem ersten Ende eines zweiten flexiblen Arms (8) verbunden ist, wobei der erste und zweite flexible Arm (4, 8) durch eine Spitze (10) an ihrem zweiten Ende miteinander verbunden sind, wobei das erste Rohr (2) mit einem ersten definierten Vorspannwinkel montiert ist, und das zweite Rohr (6) mit einem zweiten definierten Vorspannwinkel in entgegengesetzter Richtung zu jenem des ersten Rohres (2) montiert ist, sodass der elastisch vorgespannte flexible Anzeigezeiger (1) den gesamten Betätigungsmechanismus (12) im normalen Betriebszustand des Betätigungsmechanismus (12) ständig unter Spannung hält, wobei der Betätigungsmechanismus (12) ein erstes Minutenrohr (14) umfasst, auf dem das erste Antriebsrohr (2) des flexiblen Anzeigezeigers (1) aufgepresst ist, wobei dieses erste Minutenrohr (14) durch ein Uhrwerk angetrieben wird, wobei dieses erste Minutenrohr einen Zwischendrehteil (18) antreibt, der seinerseits ein zweites Minutenrohr (22) antreibt, auf dem das zweite Antriebsrohr (6) aufgepresst ist, wobei sich der flexible Anzeigezeiger (1) zwischen einer Anfangsposition und einer Endposition bewegt, in der er einen Sprung durchführt, um in seine Anfangsposition zurückzukehren, wobei der flexible Anzeigezeiger (1) im Laufe dieser Bewegung Form und Länge in einer gewünschten Weise ändert, wodurch eine zusätzliche elastische Spannung induziert wird, die durch die Änderung der Winkelposition des zweiten Antriebsrohres (6) in Bezug zum ersten Antriebsrohr (2) induziert wird, und die zu der elastischen Spannung hinzukommt, die durch die Montage des ersten und zweiten Antriebsrohres (2, 6) auf dem jeweiligen ersten und zweiten Minutenrohr (14, 22) induziert wird, wobei die kinematische Verbindung zwischen dem Zwischendrehteil (18) und dem zweiten Minutenrohr (22) vorübergehend zu dem Zeitpunkt unterbrochen wird, wo der flexible Anzeigezeiger (1) seinen Sprung ausführt, wobei das zweite Minutenrohr (22) dann vorübergehend frei ist, um sich getrennt vom Rest des Betätigungsmechanismus (12) um sich selbst zu drehen, sodass die zusätzliche elastische Spannung nachgibt, wodurch die Entspannung des zweiten flexiblen Arms (8) und der Schwenk des zweiten Minutenrohres (22) bewirkt wird, wobei das erste und zweite Minutenrohr (14, 22) über einen Stift (26) in einer Öffnung (28) in direktem Eingriff stehen, wobei das erste Minutenrohr (14) nicht nur das zweite Minutenrohr (22), sondern auch den Zwischendrehteil (18) bis zu einem Zeitpunkt antreibt, wo das zweite Minutenrohr (22) wieder mit dem Zwischendrehteil (18) in Eingriff steht.

2. Betätigungsmechanismus nach Anspruch 1, **dadurch gekennzeichnet, dass** der Zwischendrehteil (18) ein erstes und ein zweites Zwischenrad (16, 20) umfasst, wobei das zweite Zwischenrad (20) mit dem ersten Zwischenrad (16) drehgekoppelt ist, wobei das erste Minutenrohr (14) das erste Zwischenrad (16) antreibt, während das zweite Zwischenrad (20) das zweite Minutenrohr (22) antreibt.

3. Betätigungsmechanismus nach Anspruch 2, **dadurch gekennzeichnet, dass** das zweite Minutenrohr (22) mit dem Stift (26) versehen ist, der in die in der Platte des ersten Minutenrohres (14) ausgeschnittene Öffnung (28) vorspringt, wobei das zweite Zwischenrad (20) an einer Stelle seines Umfangs einen Sektor (34) ohne Zähne aufweist.

4. Betätigungsmechanismus nach Anspruch 3, **dadurch gekennzeichnet, dass** die Öffnung (28) in Form eines Kreisbogens, der im Mittelpunkt des ersten Minutenrohres (14) zentriert ist, an ihren beiden Enden durch einen ersten und einen zweiten Boden (30, 32) begrenzt ist.

5. Betätigungsmechanismus nach Anspruch 4, **dadurch gekennzeichnet, dass** sich die Öffnung (28) über einen Winkelsektor erstreckt, der durch die gewünschte Änderung von Form und Länge für den flexiblen Anzeigezeiger (1) bestimmt wird, zu dem ein zusätzlicher Winkelsektor hinzuzufügen ist, um den Platzbedarf des Stifts (26) zu berücksichtigen.

6. Betätigungsmechanismus nach einem der Ansprüche 3 bis 5, **dadurch gekennzeichnet, dass** der Winkel αAig, der durch die Halbierungslinie des ersten und zweiten flexiblen Arms (4, 8), die sich zwischen einer Drehachse des ersten und zweiten Antriebsrohres (2, 6) und der Spitze (10) des flexiblen Anzeigezeigers (1) erstreckt, mit der Richtung der Halbierungslinie in der Anfangsposition des flexiblen Anzeigezeigers (1) gebildet wird, gegeben ist durch: ${α}_{Aig} = \frac{θ 1 ⋅ \left(1+i\right)}{2}$ mit
- θ1 als Winkeldrehung, die durch das Uhrwerk auf den ersten flexiblen Arm (4) des flexiblen Anzeigezeigers (1) aus seiner Anfangsposition angewendet wird;
- i als Übersetzungsverhältnis zwischen dem ersten und zweiten flexiblen Arm (4, 8) des flexiblen Anzeigezeigers (1).

7. Betätigungsmechanismus nach Anspruch 1, **dadurch gekennzeichnet, dass** er eine Reibungskupplung (41) umfasst, die dazu bestimmt ist, zwischen einem Zeiteinstellmechanismus (42), der imstande ist, durch eine Krone (43) gesteuert zu werden, und dem ersten Minutenrohr (14) angeordnet zu werden, wobei der Zeiteinstellmechanismus (42) und die Krone (43) von dem Uhrwerk umfasst sind, wobei die Reibungskupplung (41) konfiguriert ist, sodass sie, wenn die Krone (43) eine Zeiteinstellposition einnimmt und beansprucht wird, um den flexiblen Anzeigezeiger (1) im Uhrzeigersinn zu bewegen, ein Moment auf das erste Minutenrohr (14) überträgt, um den flexiblen Anzeigezeiger (1) im Uhrzeigersinn anzutreiben.

8. Betätigungsmechanismus nach Anspruch 7, **dadurch gekennzeichnet, dass** die Reibungskupplung (41) konfiguriert ist, dass sie, wenn die Krone (43) beansprucht wird, wenn sie sich in der Zeiteinstellposition befindet, um den flexiblen Anzeigezeiger (1) gegen den Uhrzeigersinn zu bewegen, rutscht, wenn sie einem Moment ausgesetzt ist, das über einem vordefinierten Schwellenwert liegt.

9. Betätigungsmechanismus nach Anspruch 1, **dadurch gekennzeichnet, dass** sich das erste und zweite Minutenrohr (14, 22) über den Stift (26), der das zweite Minutenrohr (22) in Bezug auf das erste Minutenrohr (14) genau positioniert, in direktem Eingriff befinden, sodass das erste Minutenrohr (14) nicht nur das zweite Minutenrohr (22), sondern auch den Zwischendrehteil (18) bis zu einem Zeitpunkt antreibt, wo sich das zweite Minutenrohr (22) wieder mit dem Zwischendrehteil (18) in Eingriff befindet, wobei es die Position des Stifts (26) ermöglicht, dafür zu sorgen, dass die Wiederaufnahme des Antriebs korrekt erfolgt, indem ein Blockieren von Spitze auf Spitze vermieden wird.

## Claims

1. Mechanism (12) for actuating a flexible display hand (1) comprising a first drive pipe (2) connected to a first end of a first flexible arm (4), and a second drive pipe (6) connected to a first end of a second flexible arm (8), the first and second flexible arms (4, 8) being connected to one another by a tip (10) at their second end, the first pipe (2) being mounted at a defined first prestressing angle, and the second pipe (6) being mounted at a defined second prestressing angle in the opposite direction to that of the first pipe (2), so that the elastically prestressed flexible display hand (1) constantly maintains the entire actuating mechanism (12) under tension during normal operation of the actuating mechanism (12), the actuating mechanism (12) comprising a first cannon-pinion (14) onto which the first drive pipe (2) of the flexible display hand (1) is driven, this first cannon-pinion (14) being driven by a horological movement, this first cannon-pinion driving an intermediate wheel set (18) which in turn drives a second cannon-pinion (22) onto which the second drive pipe (6) is driven, the flexible display hand (1) moving between an initial position and a final position in which it makes a jump to return to its initial position, the flexible display hand (1) changing shape and length in a desired way during this movement, which induces additional elastic tension induced by the change in angular position of the second drive pipe (6) relative to the first drive pipe (2) which is added to the elastic tension induced by the mounting of the first and second drive pipes (2, 6) on the respective first and second cannon-pinions (14, 22), the kinematic link between the intermediate wheel set (18) and the second cannon-pinion (22) being momentarily interrupted at the time when the flexible display hand (1) makes its jump, the second cannon-pinion (22) then being temporarily free to rotate about itself and disconnected from the rest of the actuating mechanism (12), so that the additional elastic tension is released, causing the second flexible arm (8) to relax and the second cannon-pinion (22) to pivot, the first and second cannon-pinions (14, 22) then being directly engaged via a pin (26) in a slot (28), the first cannon-pinion (14) driving not only the second cannon-pinion (22), but also the intermediate wheel set (18), until such time as the second cannon-pinion (22) is again engaged with the intermediate wheel set (18).

2. Actuating mechanism according to claim 1, **characterised in that** the intermediate wheel set (18) comprises a first and a second intermediate wheel (16, 20), the second intermediate wheel (20) being rotationally coupled with the first intermediate wheel (16), the first cannon-pinion (14) driving the first intermediate wheel (16), whereas the second intermediate wheel (20) drives the second cannon-pinion (22).

3. Actuating mechanism according to claim 2, **characterised in that** the second cannon-pinion (22) is provided with the pin (26) which projects into the slot (28) cut in the plate of the first cannon-pinion (14), the second intermediate wheel (20) having, at a place on its perimeter, a toothless sector (34).

4. Actuating mechanism according to claim 3, **characterised in that** the slot (28), which is in the shape of an arc of a circle centred on the centre of the first cannon-pinion (14), is delimited at its two ends by a first and a second back (30, 32).

5. Actuating mechanism according to claim 4, **characterised in that** the slot (28) extends over an angular sector determined by the desired change in shape and length of the flexible display hand (1), to which an additional angular sector must be added to take account of the overall dimensions of the pin (26).

6. Actuating mechanism according to one of claims 3 to 5, **characterised in that** the angle α_{Aig} formed by the bisector of the first and second flexible arms (4, 8) that extends between an axis of rotation of the first and second drive pipe (2, 6) and the tip (10) of the flexible display hand (1), with the direction of the bisector when the flexible display hand (1) is in its initial position, is given by: ${α}_{Aig} = \frac{θ 1 ⋅ \left(1+i\right)}{2}$ where
- θ1 is the angular rotation applied by the horological movement to the first flexible arm (4) of the flexible display hand (1) from its initial position;
- i is the gear ratio between the first and second flexible arms (4, 8) of the flexible display hand (1).

7. Actuating mechanism according to claim 1, **characterised in that** it comprises a friction clutch (41) intended to be arranged between a hand-setting mechanism (42) capable of being controlled by a winding button (43), and the first cannon-pinion (14), the hand-setting mechanism (42) and the winding button (43) being comprised in the horological movement, the friction clutch (41) being configured such that, when the winding button (43) is in a hand-setting position and is operated in order to move the flexible display hand (1) in the clockwise direction, it transmits a torque to the first cannon-pinion (14) in order to drive said flexible display hand (1) in the clockwise direction.

8. Actuating mechanism according to claim 7, **characterised in that** the friction clutch (41) is configured such that, when the winding button (43) is operated, when it is in the hand-setting position, in order to move the flexible display hand (1) in the counter-clockwise direction, it slides when it is subjected to a torque above a predefined threshold.

9. Actuating mechanism according to claim 1, **characterised in that** the first and second cannon-pinions (14, 22) are then directly engaged via the pin (26), which precisely positions the second cannon-pinion (22) relative to the first cannon-pinion (14), so that the first cannon-pinion (14) drives not only the second cannon-pinion (22), but also the intermediate wheel set (18), until such time as the second cannon-pinion (22) is again engaged with the intermediate wheel set (18), the position of the pin (26) ensuring that the drive is resumed correctly, preventing the tips from mutually blocking one another.
